# EUROPÄISCHE PATENTSCHRIFT

(11) **EP 1 142 822 B1**
(45) Veröffentlichungstag und Bekanntmachung des Hinweises auf die Patenterteilung: **02.11.2005**
(21) Anmeldenummer: 01106611.5
(22) Anmeldetag: 16.03.2001
(51) Int. Cl.: B66B 31/00

(54) **Reinigungseinrichtung für Führungen von Fahrtreppenstufen bzw. Fahrsteigpaletten**
Device for cleaning the guidings of an escalator or moving walkway
Dispositif pour nettoyer le guidage des marches d'un escalier et trottoir roulant

(30) Priorität: 31.03.2000 EP 00810270
(43) Veröffentlichungstag der Anmeldung: 10.10.2001
(73) Patentinhaber: INVENTIO AG, CH-6052 Hergiswil (CH)
(72) Erfinder: Neszmerak, Wolfgang, Technischer Angestellter, 1120 Wien (AT)

(56) Entgegenhaltungen:
- US-A- 5 358 089
- PATENT ABSTRACTS OF JAPAN vol. 1997, no. 01, 31. Januar 1997 (1997-01-31) & JP 08 225285 A (MITSUBISHI DENKI BILL TECHNO SERVICE KK), 3. September 1996 (1996-09-03)
- PATENT ABSTRACTS OF JAPAN vol. 1998, no. 09, 31. Juli 1998 (1998-07-31) & JP 10 109874 A (MITSUBISHI DENKI BILL TECHNO SERVICE KK), 28. April 1998 (1998-04-28)
- PATENT ABSTRACTS OF JAPAN vol. 1999, no. 11, 30. September 1999 (1999-09-30) & JP 11 171460 A (NISSHIN:KK), 29. Juni 1999 (1999-06-29)
- PATENT ABSTRACTS OF JAPAN vol. 014, no. 262 (M-0981), 6. Juni 1990 (1990-06-06) & JP 02 075596 A (HITACHI ELEVATOR ENG & SERVICE CO LTD), 15. März 1990 (1990-03-15)

## Beschreibung

Die Erfindung betrifft eine Reinigungseinrichtung für Führungen von Stufen bzw. Paletten von Fahrtreppen bzw. Fahrsteigen, wobei ein aus miteinander verbundenen Fahrtreppenstufen bzw. Fahrsteigpaletten bestehendes Stufenband bzw. Palettenband zwischen seitliche Begrenzungen der Fahrtreppe bzw des Fahrsteigs geführt wird, und wobei an den Fahrtreppenstufen bzw. Fahrsteigpaletten Führungsglieder in Form von Gleitsteinen angeordnet sind.

Durch umweltbedingte, praktisch unvermeidbare Schmutzablagerungen wie Staub, Abrieb von U-Bahnbremsen usw. an Sockelblechen von Fahrtreppen bzw. Fahrsteigen oder durch ungünstige Materialzusammenstellungen kann es zu erhöhter Reibung und Geräuschbildung zwischen den Sockelblechen und dem Stufenband einer Fahrtreppe bzw. eines Fahrsteigs kommen.

Zur Vermeidung der vorstehend beschriebenen Nachteile werden oft Schmiervorrichtungen, wie sie beispielsweise mit der Japanischen Patentschrift JP 08225285 bekannt geworden sind, angewendet, die jedoch zusätzliche Herstellungs- und Wartungskosten verursachen.

Es ist daher Aufgabe der Erfindung, eine Reinigungseinrichtung gemäss Oberbegriff vorzuschlagen, mittels welcher die erwähnten Nachteile vermieden werden können, und welche anstelle einer Schmiervorrichtung eingesetzt werden kann.

Diese Aufgabe wird durch die in den Patentansprüchen 1 und 7 angegebene Erfindung gelöst. Hierbei sind an mindestens einer Fahrtreppenstufe bzw. einer Fahrsteigpalette anstelle der an sich bekannten Gleitsteine für die Führung des Stufenbandes bzw. des Palettenbandes besonders ausgebildete Reinigungsgleitsteine vorgesehen. In einer bevorzugten Ausführungsform bestehen die Reinigungsgleitsteine aus einem thermoplastisehen Kunststoff mit einem relativ hohen Anteil an Glasfasern, so dass Verschmutzungen an den seitlichen Begrenzungen bei Betrieb der Fahrtreppe bzw. des Fahrsteigs durch die Reinigungsgleitsteine abgeschabt werden.

Nach einer weiteren Ausführungsform sind im Innern der Fahrtreppe bzw. des Fahrsteigs im Bereich der Gleitsteine mindestens zwei Bürsten angeordnet, wobei beim Vorbeifahren des Stufenbandes bzw. des Palettenbandes an den Bürsten die Gleitsteine gesäubert und in der Folge von den gesäuberten Gleitsteinen auch die seitlichen Begrenzungen von Verschmutzungen gereinigt werden.

Die mit der Erfindung erzielten Vorteile liegen insbesondere darin, dass Geräuschbildung vermieden wird, und dass durch Reduzierung der Reibung der Verschleiss der Gleitsteine vermindert wird sowie Beschädigungen an den Sockelblechen verhindert werden. Weitere Vorteile sind darin zu sehen, dass Schmierfilme auf den Sockelblechen vermieden werden, und dass eine Nachrüstung bereits bestehender Fahrtreppen bzw. Fahrsteige möglich ist.

Im folgenden wird die Erfindung anhand mehrerer Ausführungsbeispiele im Zusammenhang mit der Zeichnung näher erläutert. Da Aufgabe, Wirkung und Ausführung der vorliegenden Erfindug bei Fahrtreppen und Fahrsteigen identisch sind, wird der Einfachheit halber nur noch ihre Anwendung bei Fahrtreppen beschrieben.

Es zeigen:
- Fig.1 ter: eine Seitenansicht einer Fahrtreppe in vereinfach-Darstellung,
- Fig.2: einen Querschnitt entlang der Linie II-II in der Fig.1,
- Fig.3: ein Detail A des Querschnittes gemäss Fig.2 in grösserem Massstab, mit einem Reinigungsgleitstein der erfindungsgemässen Reinigungseinrichtung in einer ersten Ausführung,
- Fig.4a: eine Seitenansicht des Reinigungsgleitsteines in einer zweiten Ausführung,
- Fig.4b: eine Vorderansicht des Reinigungsgleitsteines gemäss Fig.4a,
- Fig.5a: eine Seitenansicht des Reinigungsgleitsteines in einer dritten Ausführung,
- Fig.5b: eine Vorderansicht des Reinigungsgleitsteines gemäss Fig.5a,
- Fig.6: ein Detail B der Fig.1 mit der Reinigungseinrichtung in einer weiteren Ausführung in grösserem Massstab, und
- Fig.7: eine Ansicht in Pfeilrichtung C der Fig.6.

In den Fig.1 und 2 ist mit 1 eine Fahrtreppe bezeichnet, bei der ein Stufenband 4, das aus mittels einer Transportkette 4.1 miteinander verbundenen Fahrtreppenstufen 5 besteht, im oberen Teil der Fahrtreppe 1 zwischen seitliche Begrenzungen bildenden Sockelblechen 3 bewegt und geführt wird. Die Sockelbleche 3 sind Teile von Balustradensockeln 2.1, an denen eine Balustrade 2 befestigt ist. An den Fahrtreppenstufen 5 sind Führungsglieder in Form von Gleitsteinen 6 angeordnet, die leicht (beispielsweise 2mm) über die seitlichen Kanten der Fahrtreppenstufen 5 hinausragen, so dass das Stufenband 4 mittels der Gleitsteine 6 zwischen den Sockelblechen 3 geführt wird.

Anstelle der Gleitsteine 6 für die Führung des Stufenbandes 4 sind an mindestens einer, oder bei längeren Fahrtreppen 1 auch an mehreren Fahrtreppenstufen 5 Reinigungsgleitsteine 10 angeordnet. Die Reinigungsgleitsteine 10 gemäss Fig.3 weisen die gleiche Form wie die Gleitsteine 6 auf und bestehen aus einem flanschartigen Führungsteil 10.1 und einem Schaft 10.2, der unmittelbar hinter dem Führungsteil 10.1 eine Verdrehungssicherung 10.4 aufweist. Das hintere Ende 10.3 des Schaftes 10.2 ist in an sich bekannter Weise derart ausgebildet, dass der Reinigungsgleitstein 10 durch Einschnappen in eine Aufnahmebohrung 5.2 eines Aufnahmeteiles 5.1 der Fahrtreppenstufe 5 auf einfache Art gehalten wird. Der Reinigungsgleitstein 10 besteht aus thermoplastischem Kunststoff mit annähernd 15% Glasfaseranteil, so dass bei Betrieb der Fahrtreppe 1 durch die Glasfasern Verschmutzungen von den vorzugsweise aus korrosionsfestem, nichtrostendem Stahl bestehenden Sockelblechen 3 abgeschabt werden.

Gemäss den Fig.4a und 4b ist ein Reinigungsgleitstein 11 bis auf ein flanschartiges Führungsteil 11.1 ähnlich ausgebildet wie der Reinigungsgleitstein 10. Das flanschartige Führungsteil 11.1 ist an seiner dem Sockelblech 3 zugewandten Seite mit einem Reinigungsmedium 11.2 belegt, das aus einem Material mit vliesartiger Oberfläche oder mit Bürstenstruktur besteht, wobei die Bürstenstruktur aus im rechten Winkel zur Oberfläche des Führungsteiles 11.1 stehenden Fasern gebildet ist. Das Reinigungsmedium 11.2 kann beispielsweise durch Verklebung auf dem Führungsteil 11.1 befestigt werden.
Es ist auch möglich das Reinigungsmedium 11.2 durch Fasern herzustellen, die mittels elektrostatischer Beflockung auf das Führungsteil 11.1 aufgebracht werden.

In den Fig.5a und 5b ist mit 12 ein weiterer Reinigungsgleitstein bezeichnet, der ein flanschartiges Führungsteil 12.1 aufweist, in welchem eine Vertiefung 12.2 zur Aufnahme eines Reinigungsmediums 12.3 vorgesehen ist. Das Reinigungsmedium 12.3 kann hierbei von der gleichen Art wie das anhand der Fig.4a und 4b beschriebene Reinigungsmedium 11.2 sein. Die übrige Gestaltung des Reinigungsgleitsteines 12 entspricht der des vorstehend anhand der Fig.3 beschriebenen Reinigungsgleitsteines 10.

Nach den Fig.6 und 7 sind im Innern der Fahrtreppe 1 seitlich des Stufenbandes 4 Bürsten 7 vorgesehen. Die mittels der Halter 8 befestigten Bürsten 7 sind derart angeordnet, dass die Gleitsteine 6 während des Betriebes der Fahrtreppe daran vorbeifahren und von Verschmutzungen gereinigt werden. Um den abgestreiften Schmutz aufzufangen sind unterhalb der Bürsten 7 Behälter 9 vorgesehen, die bei Bedarf entfernt und geleert werden können.

### Bezugszeichenliste

- 1: Fahrtreppe
- 2: Balustrade
- 3: Sockelblech
- 4: Stufenband
- 4.1: Transportkette
- 5: Fahrtreppenstufe
- 5.1: Aufnahmeteil
- 5.2: Aufnahmebohrung
- 6: Gleitstein
- 7: Bürste
- 8: Halter
- 9: Behälter
- 10: Reinigungsgleitstein
- 10.1: Führungsteil
- 10.2: Schaft
- 10.3: Ende des Schaftes
- 10.4: Verdrehungssicherung
- 11: Reinigungsgleitstein
- 11.1: Führungsteil
- 11.2: Reinigungsmedium
- 12: Reinigungsgleitstein
- 12.1: Führungsteil
- 12.2: Vertiefung
- 12.3: Reinigungsmedium

## Patentansprüche

1. Fahrtreppe bzw. Fahrsteig mit einer Reinigungseinrichtung für Führungen von Stufen bzw. Paletten, wobei ein aus miteinander verbundenen Fahrtreppenstufen (5) bzw. Fahrsteigpaletten bestehendes Stufenband (4) bzw. Palettenband zwischen seitlichen Begrenzungen (3) der Fahrtreppe (1) bzw. des Fahrsteigs geführt wird, und wobei an den Fahrtreppenstufen (5) bzw. Fahrsteigpaletten Führungsglieder in Form von Gleitsteinen (6) angeordnet sind,
**dadurch gekennzeichnet,**
**dass** an mindestens einer Fahrtreppenstufe (5) bzw. Fahrsteigpalette Reinigungsgleitsteine (10, 11, 12) angebracht sind, die auf ihrer der seitlichen Begrenzung (3) zugewandten Seite eine für die Beseitigung von Verschmutzungen an den seitlichen Begrenzungen (3) geeignete Oberfläche aufweisen.

2. Fahrtreppe bzw. Fahrsteig nach Anspruch 1,
**dadurch gekennzeichnet,**
**dass** die Reinigungsgleitsteine (10) aus thermoplastischem Kunststoff mit annähernd 15% Glasfasern bestehen.

3. Fahrtreppe bzw. Fahrsteig nach Anspruch 1,
**dadurch gekennzeichnet,**
**dass** die Reinigungsgleitsteine (11, 12) auf ihrer der seitlichen Begrenzung (3) zugewandten Seite ein flanschartiges Führungsteil (11.1, 12.1)aufweisen, das mit einem Reinigungsmedium (11.2, 12.3) belegt ist.

4. Fahrtreppe bzw. Fahrsteig nach Anspruch 3,
**dadurch** gehennzeichnet,
dass das flanschartige Führungsteil (12.1) eine Vertiefung (12.2) zur Aufnahme des Reinigungsmediums (12.3) aufweisen.

5. Fahrtreppe bzw. Fahrsteig nach den Ansprüchen 3 und 4,
**dadurch gekennzeichnet,**
**dass** das Reinigungsmedium (11.2, 12.3) aus einem Material mit vliesartiger Oberfläche oder Bürstenstruktur besteht.

6. Fahrtreppe bzw. Fahrsteig nach den Ansprüchen 3 und 4,
**dadurch gekennzeichnet,**
**dass** das Reinigungsmedium (11.2, 12.3) aus Fasern besteht, die mittels elektrostatischer Beflockung auf die Reinigungsgleitsteine (11, 12) aufgebracht werden.

7. Fahrtreppe bzw. Fahrsteig nach einem der Ansprüche 1 bis 6,
**dadurch gekennzeichnet,**
**dass** die Reinigungsgleitsteine (10, 11, 12) an den gleichen Stellen einer Fahrtreppenstufe (5) bzw. Fahrsteigpalette angebracht sind, wie Gleitsteine (6), die das Stufenband (4) bzw. das Palettenband zwischen den seitlichen Begrenzungen (3) der Fahrtreppe (1) bzw. des Fahrsteigs führen.

## Claims

1. Escalator or moving walkway with a cleaning device for guides of steps or plates, wherein a step belt (4) or plate belt consisting of, respectively, interconnected escalator steps (5) or moving walkway plates is guided between lateral borders (3) of the escalator (1) or moving walkway and wherein guide elements in the form of slide blocks (6) are arranged at the escalator steps (5) or moving walkway plates, **characterised in that** cleaning slide blocks (10, 11, 12) are mounted at at least one escalator step (5) or moving walkway plate and have on the side thereof facing the lateral boundary (3) a surface suitable for eliminating contaminations at the lateral borders (3).

2. Escalator or moving walkway with a cleaning device according to claim 1, **characterised in that** the cleaning slide blocks (10) consist of thermoplastic synthetic material with approximately 15% glass fibres.

3. Escalator or moving walkway with a cleaning device according to claim 1, **characterised in that** the cleaning slide blocks (11, 12) have a flange-like guide part (11.1, 12.1), which is coated with a cleaning medium (11.2, 12.3), at their side facing the lateral border (3).

4. Escalator or moving walkway with a cleaning device according to claim 3, **characterised in that** the flange-like guide part (12.1) has a recess (12.2) for reception of the cleaning medium (12.3).

5. Escalator or moving walkway with a cleaning device according to claims 3 and 4, **characterised in that** the cleaning medium (11.2, 12.3) consists of a material with a fleece-like surface or brush structure.

6. Escalator or moving walkway with a cleaning device according to claims 3 and 4, **characterised in that** the cleaning medium (11.2, 12.3) consists of fibres which are applied to the cleaning slide blocks (11, 12) by means of electrostatic flock-coating.

7. Escalator or moving walkway with a cleaning device according to one of claims 1 to 6, **characterised in that** the cleaning slide blocks are mounted at the same places of an eescalator step (5) or moving walkway plate as slide blocks (6) which guide the step belt (4) or plate belt between the lateral borders (3) of the escalator (1) or moving walkway.

## Revendications

1. Escalier roulant ou trottoir roulant équipé d'un dispositif de nettoyage pour
guides de marches ou de palettes, dans lequel une bande de marches (4) ou une bande de palettes composée de marches (5) d'escalier roulant ou de palettes de trottoir roulant reliées entre elles est guidée entre des limites latérales (3) de l'escalier roulant (1) ou du trottoir roulant, et dans lequel des éléments de guidage formés de coulisseaux (6) sont fixés aux marches (5) de l'escalier roulant ou aux palettes du trottoir roulant,,
**caractérisé en ce que**,
sur au moins une marche d'escalier roulant (5) ou une palette de trottoir roulant, sont montés des coulisseaux de nettoyage (10, 11, 12) qui présentent sur leur côté dirigé vers la limite latérale (3) une surface appropriée pour éliminer les souillures sur les limites latérales (3).

2. Escalier roulant ou trottoir roulant selon la revendication 1,
**caractérisé en ce que**,
les coulisseaux de nettoyage (10) sont faits de matière synthétique thermoplastique contenant environ 15 % de fibres de verre.

3. Escalier roulant ou trottoir roulant selon la revendication 1,
**caractérisé en ce que**,
les coulisseaux de nettoyage (11, 12) présentent sur leur côté dirigé vers la limite latérale (3) une partie de guidage (11.1, 12.1) en forme de flasque qui est garnie d'un moyen de nettoyage (11.2, 12.3).

4. Escalier roulant ou trottoir roulant selon la revendication 3,
**caractérisé en ce que**,
la partie de guidage en forme de flasque (12.1) présente un creux (12.2) destiné à recevoir le moyen de nettoyage (12.3).

5. Escalier roulant ou trottoir roulant selon les revendications 3 et 4,
**caractérisé en ce que**,
le moyen de nettoyage (11.2, 12.3) est fait d'une matière possédant une surface du type non tissé ou une structure de brosse.

6. Escalier roulant ou trottoir roulant selon les revendications 3 et 4,
**caractérisé en ce que**,
le moyen de nettoyage (11.2, 12.3) est fait de fibres qui sont déposées sur les coulisseaux de nettoyage (11, 12) par flocage électrostatique.

7. Escalier roulant ou trottoir roulant selon l'une des revendications 1 à 6,
**caractérisé en ce que**,
les coulisseaux de nettoyage (10, 11, 12) sont montés aux mêmes endroits d'un escalier roulant (5) ou d'un trottoir roulant que les coulisseaux (6) qui guident la bande de marches (4) ou la bande de palettes entre les limites latérales (3) de l'escalier roulant (1) ou du trottoir roulant.
